# EUROPÄISCHE PATENTSCHRIFT

(11) **EP 2 190 597 B1**
(45) Veröffentlichungstag und Bekanntmachung des Hinweises auf die Patenterteilung: **30.11.2011**
(21) Anmeldenummer: 08775039.4
(22) Anmeldetag: 11.07.2008
(51) Int. Cl.: B67C 3/00, B67C 3/22, F26B 21/00, B08B 17/00, F26B 21/14

(54) **VORRICHTUNG ZUM DURCHFÜHREN EINES WASCHPROZESSES**
DEVICE FOR CARRYING OUT A WASHING PROCESS
DISPOSITIF DE MISE EN OEUVRE D'UN PROCESSUS DE LAVAGE

(30) Priorität: 11.09.2007 DE 102007043246
(43) Veröffentlichungstag der Anmeldung: 02.06.2010
(73) Patentinhaber: Robert Bosch GmbH, 70442 Stuttgart (DE)
(72) Erfinder: MAYER, Werner, 74599 Wallhausen (DE)
(86) Internationale Anmeldenummer: PCT/EP2008/059128
(87) Internationale Veröffentlichungsnummer: WO 2009/033850

(56) Entgegenhaltungen:
- DE-A1- 19 845 264
- DE-U1- 20 002 483
- GB-A- 2 045 732
- JP-A- 2001 336 079
- US-A1- 2006 185 755

## Beschreibung

### Stand der Technik

Die vorliegende Erfindung betrifft eine Vorrichtung zum Durchführen eines Reinigungsprozesses mit einem fließfähigen Medium, z.B. Wasser und/oder Luft, insbesondere für eine Abfüllmaschine.

In der Verpackungstechnik von beispielsweise pharmazeutischen Produkten werden Füllmaschinen verwendet, um ein fließfähiges Medium oder Pulver in ein Behältnis wie z.B. eine Spritze, Injektionsfläschchen o.Ä., einzufüllen. Beim Befüllen der Behältnisse kann es dabei dazu kommen, dass das einzufüllende fließfähige oder pulverige Medium auch die Maschinenumgebung verunreinigt. Nach Abfüllen einer Charge bzw. nach erfolgter Produktion ist somit eine Reinigung der Füllmaschine notwendig. Dies erfolgt im Rahmen eines Waschprozesses (sog. Wash-down). Problematisch können hierbei jedoch flüssige Rückstände des Waschprozesses in der Maschine sein.

Aus der DE 200 02 483 U1 ist bereits ein Vortisch für Gefäßbehandlungsmaschinen bekannt. Diese umfasst eine Tischplatte, auf der Transportelemente für Flaschen, Dosen oder dgl. angeordnet sind, wobei die Oberseite der Tischplatte gegenüber der Horizontalen geneigt ist, während die Unterseite der Tischplatte horizontal verläuft.

Aus der GB-A-20 45 732 ist bereits eine Abfülleinrichtung bekannt, bei der ein Mechanismus zur Entfernung von Glaspartikeln vorgesehen ist. Hierbei werden Flaschen mit Hilfe mehrerer in unterschiedliche Richtungen orientierte Düsen gespült.

### Vorteile der Erfindung

Die erfindungsgemäße Vorrichtung zur Durchführung eines Waschprozesses mit einer Waschflüssigkeit weist die Merkmale des Anspruchs 1 auf und hat genenüber dem Stand der Technik den Vorteil, dass sie einen einfachen und kostengünstigen Aufbau aufweist und eine leichte Reinigung ermöglicht. Hierzu ist erfindungsgemäß eine im Wesentlichen horizontale Tischplatte vorgesehen, welche im unteren Bereich einer zu reinigenden Maschine angeordnet ist. Die Tischplatte ist dabei derart ausgebildet, dass sie eine waagrechte oder leicht geneigte Oberfläche aufweist. Dadurch kann die Tischplatte besonders einfach und kostengünstig bereitgestellt werden. Waschflüssigkeit oder Verunreinigungen, welche bei einem Füllvorgang auftreten, tropfen bzw. fallen dabei auf die Tischplatte. Erfindungsgemäß ist in der Tischplatte wenigstens eine Ablauföffnung ausgebildet und die Maschine umfasst ferner eine Wascheinrichtung zum Waschen mittels Waschflüssigkeit, und eine Düseneinheit mit mehreren auf die Tischplatte gerichteten Düsen. Aus den Düsen kann ein unter Druck stehendes Gas ausgeblasen werden, welches auf die Tischplatte gerichtet ist, um die auf der Tischplatte befindliche Waschflüssigkeit zur Ablauföffnung zu blasen und die Tischplatte auch zu trocknen. Die Ablauföffnung ist vorzugsweise eine zylindrische Bohrung in der Tischplatte, welche an ihrem unteren Ende mit einem Abflusssystem für die zu entfernende Waschflüssigkeit verbunden ist. Erfindungsgemäß kann die Vorrichtung somit eine horizontale oder im Wesentlichen horizontale Tischplatte verwenden, welche zu einem einfachen Aufbau beiträgt. Dadurch können besonders kostengünstige Maschinen hergestellt werden. Wenn die Tischplatte eine Neigung aufweist, liegt die Neigung vorzugsweise zwischen 1 bis 5°, besonders bevorzugt zwischen 2° und 3°.

Die Unteransprüche zeigen bevorzugte Weiterbildungen der Erfindung.

Vorzugsweise umfasst die Düseneinheit eine Vielzahl von Düsen. Dadurch können große Bereiche der horizontalen Tischplatte bzw. im besten Falle die gesamte horizontale Tischplatte, mit unter Druck stehendem Gas beaufschlagt werden und somit von der Waschflüssigkeit befreit werden. Die Vielzahl der Düsen sind dabei vorzugsweise derart angeordnet, dass auf der horizontalen Tischplatte befindliche Waschflüssigkeit in Richtung der Ablauföffnung geblasen wird.

Besonders bevorzugt ist die Vielzahl von Düsen an einer ersten Längsseite und an einer zweiten Längsseite der horizontalen Tischplatte jeweils in Reihe angeordnet. Hierdurch kann ein besonders einfacher und nur einen kleinen Bauraum einnehmender Aufbau erreicht werden.

Vorzugsweise wird die Düse der Düseneinheit auch zum Ausspritzen der Waschflüssigkeit verwendet. Dadurch kann ein besonders einfacher konstruktiver Aufbau der Vorrichtung erreicht werden, wobei die Düsen zuerst für den Waschvorgang und anschließend für den Abblasvorgang bzw. Trocknungsvorgang verwendet werden können.

Vorzugsweise sind die Düsen, welche an der ersten Längsseite angeordnet sind, an einer ersten gemeinsamen Leitung angeordnet, über die eine Versorgung mit dem unter Druck stehenden Gas erfolgt, und die Düsen an der zweiten Längsseite sind an einer zweiten gemeinsamen Leitung angeordnet, welche eine Versorgung der Düsen an der zweiten Längsseite übernimmt. Die erste gemeinsame Leitung und die zweite gemeinsame Leitung sind dabei jeweils besonders bevorzugt geradlinige Rohrstücke.

Um einen einfachen Aufbau zu gewährleisten, umfasst die Düseneinheit ferner eine Steuereinrichtung, welche in der Lage ist, jedes Ventil einzeln anzusteuern. Die Steuereinrichtung kann dabei verschiedene Programme umfassen. Beispielsweise können alle Düsen gleichzeitig aktiv sein oder die Düsen können sequentiell angesteuert werden, so dass beginnend an einem Ende der horizontalen Tischplatte ein darauf befindliches fließfähiges Medium schrittweise nach vorne zur Ablauföffnung geblasen werden kann.

Gemäß einer weiteren bevorzugten Ausgestaltung der vorliegenden Erfindung umfasst die Tischplatte mehrere Ablauföffnungen. Vorzugsweise sind die Ablauföffnungen dabei in gleichen Abständen zueinander gleichmäßig über die Tischplatte verteilt angeordnet.

Das unter Druck stehende Gas ist vorzugsweise Luft oder Stickstoff. Es ist jedoch möglich, auch ein anderes Gas je nach Anwendungsfall zu verwenden. Vorzugsweise kann der Trocknungsprozess mit vorgewärmtem Gas oder mit einem Gas mit geringem Feuchtegehalt noch unterstützt werden, wodurch sich der Trocknungsprozess verkürzt.

Gemäß einer weiteren bevorzugten Ausgestaltung der vorliegenden Erfindung umfasst die Düseneinheit ferner eine flexibel angeordnete Düse, welche über einen Schlauch mit einer Druckleitung verbunden ist und manuell führbar ist. Dadurch kann beispielsweise eine Bedienperson die flexible angeordnete Düse verwenden, um mit Flüssigkeit zu reinigen und verbliebene Reste der Flüssigkeit eines Waschprozesses auf der Tischplatte fortzublasen.

Die erfindungsgemäße Maschine kann somit eine Pfützenbildung oder Pulveranhäufung auf einer im Wesentlichen horizontalen Tischplatte verhindern. Das auf der Tischplatte befindliche Medium kann mittels der Düseneinheit sicher zur Ablauföffnung geblasen werden und dort entsorgt werden. Somit kann eine sehr gute Reinigung erreicht werden.

Die erfindungsgemäße Vorrichtung wird vorzugsweise in einer Füll- und Verschließmaschine für pharmazeutische Artikel verwendet. Ebenso könnte die erfindungsgemäße Vorrichtung auch bei Reinigungsmaschinen zum Einsatz kommen, die der Reinigung der zu befüllenden Behältnisse dienen.

### Zeichnung

Nachfolgend wird ein bevorzugtes Ausführungsbeispiel der Erfindung unter Bezugnahme auf die begleitende Zeichnung im Detail beschrieben. In der Zeichnung ist:
- Figur 1: eine schematische, perspektivische Ansicht einer Vorrichtung zur Durchführung eines Waschprozesses gemäß einem ersten Ausführungsbeispiel der vorliegenden Erfindung und
- Figur 2: eine vergrößerte Teilansicht von Figur 1.

### Bevorzugte Ausführungsform der Erfindung

Nachfolgend wird unter Bezugnahme auf die Figuren 1 und 2 eine Vorrichtung mit einer horizontalen Tischplatte 1 gemäß einem Ausführungsbeispiel der Erfindung im Detail beschrieben, welche beispielsweise in einer Füllmaschine verwendet wird.

In den Figuren 1 und 2 ist zur besseren Übersichtlichkeit nur die Tischplatte 1 und ein Maschinengestell 2 dargestellt. Die anderen Einrichtungen der Maschine wie z.B. eine Fülleinrichtung und Transporteinrichtungen sind über der Tischplatte 1 angeordnet und zur besseren Übersichtlichkeit in den Figuren nicht gezeigt.

Wie aus Figur 1 ersichtlich ist, weist die Tischplatte 1 eine horizontale, eben Oberfläche auf. Die Tischplatte 1 ist somit vollständig eben, so dass ein Medium, welches auf die Tischplatte tropft, nicht automatisch abfließt, sondern sich pfützenartige Ansammlungen des Mediums ergeben. Derartige Ansammlungen des Mediums sind in Figur 1 mit dem Bezugszeichen 9 gekennzeichnet. Diese können beispielsweise davon herrühren, dass Waschflüssigkeit aus einem Waschvorgang der Maschine auf der Tischplatte 1 verbleibt und Pfützen bildet.

Die Vorrichtung umfasst ferner eine Düseneinheit 3, welche eine Vielzahl von Düsen 4 umfasst. Die Düseneinheit 3 weist eine erste gemeinsame Leitung 5 und eine zweite gemeinsame Leitung 6 auf. An beiden Leitungen 5, 6 sind jeweils die gleiche Anzahl von Düsen angeordnet. In diesem Ausführungsbeispiel sind an jeder der beiden Leitungen 5, 6 fünf Düsen angeordnet. Die erste gemeinsame Leitung 5 und die zweite gemeinsame Leitung 6 dienen dem sequentiellen Zuführen von Waschflüssigkeit und einem unter Druck stehenden Gas 8, welche durch die Düsen 4 ausgeblasen werden. Hierzu weisen die Düsen 4 drei Öffnungen 4a, 4b, 4c auf, wie in Figur 2 gezeigt. Die drei Öffnungen 4a, 4b, 4c weisen dabei jeweils einen kreisförmigen Querschnitt auf, können jedoch auch in Form eines Schlitzes gebildet sein. In der Tischplatte 1 ist ferner eine Ablauföffnung 7 vorgesehen, welche einen kreisrunden Querschnitt aufweist. Die Ablauföffnung 7 ist dabei an einem Endbereich der Tischplatte 1 angeordnet. Die Düsen 4 sind dabei derart ausgerichtet, dass sie im Wesentlichen in Richtung der Ablauföffnung 7 zeigen.

Wenn sich nun Ansammlungen 9 von fließfähigem Medium auf der waagrechten Tischplatte 1 gebildet haben, können diese durch das ausströmende Gas 8 in Richtung zur Ablauföffnung 7 geblasen werden und durch die Ablauföffnung 7 abgeführt werden. Die Düsen können dabei gleichzeitig oder auch sequentiell betrieben werden. Figur 2 zeigt hierbei schematisch, wie eine Düse 4 eine Ansammlung 9 von fließfähigem Medium in Richtung der Ablauföffnung 7 bewegt. Dies ist in Figur 2 durch den Pfeil A schematisch angedeutet. Das ausströmende Gas stellt ferner auch noch eine Trocknungsfunktion bereit. Hierzu ist es zweckmäßig, dass das Gas vorher angewärmt wurde oder ein Gas mit geringem Feuchtegehalt zum Einsatz kommt. Dies unterstützt den Trocknungsprozess.

Unterhalb der Tischplatte 1 ist an der Ablauföffnung 7 ein nicht gezeigtes Rohrsystem installiert, welches das durch die Ablauföffnung 7 eingeblasene, fließfähige Medium abführt. Die Ablauföffnung 7 kann nach dem Reinigungs- und Trocknungsprozess auch verschlossen werden.

Somit können Pfützen einer Waschflüssigkeit nach einem Waschprozess, auch "Wash-down" genannt, durch die Düseneinheit 3 von der Tischplatte 1 weggeblasen werden. Gleichzeitig erfolgt auch eine Trocknung der Tischplatte 1. Besonders bevorzugt werden beim Waschprozess die Leitungen 5, 6 sowie die Düsen 4 der Vorrichtung verwendet, so dass keine separaten Leitungen für den Waschprozess zum Zuführen der Waschflüssigkeit vorgesehen werden müssen. Somit wird zur Reinigung zuerst der Waschprozess mittels der Düsen 4 und anschließend der Abblas- und Trocknungsprozess mit den Düsen 4 durchgeführt.

Die Vorrichtung mit einer im Wesentlichen horizontalen Tischplatte 1 ist beispielsweise Bestandteil einer Füllmaschine oder einer Reinigungsmaschine für zu befüllende Behältnisse. Im normalen Produktionsprozess der Maschine, also beispielsweise dem Abfüllen von Pharmazeutika durch die Füllmaschine oder der Reinigung der abzufüllenden Behältnisse, darf weder Waschflüssigkeit noch Gas 9 durch die Düsen 4 strömen. Erst nach Beendigung des normalen Produktionsprozesses schließt sich der Waschprozess (Wash-down) der Maschine an. Zuerst strömt Waschflüssigkeit zur Reinigung der Maschine in den die Maschine umgebenden Innenraum, der von Scheiben und der Tischplatte 1 gebildet wird. Die Waschflüssigkeit wird durch die Düsen 4 im Innenraum versprüht. Anschließend gelangt das Gas 9 durch die Düsen 9, um die restliche Waschflüssigkeit zur Ablauföffnung 7 zu fördern. Dadurch wird auch die Oberfläche der Tischplatte 1 getrocknet bzw. die ganze Maschine. Nach erfolgter Trocknung ist der Waschprozess der Maschine abgeschlossen.

Bei einer Reinigungsmaschine wird die beschriebene Vorrichtung insbesondere zum Trocknen angewendet. Dabei kann das Gas durch Spritznadeln, die im Betrieb Flüssigkeit oder auch Gas führen, strömen. Es können aber auch zusätzliche Düsen eingebaut sein, die nach der Produktion mit Gas beaufschlagt werden, um die Maschine zu trocknen.

Die Verwendung des Begriffs "Tischplatte" ist nicht einschränkend zu verstehen, sondern umfasst auch in Bodennähe angeordnete Gehäuseböden o.ä. mit Ablauföffnung. Die beschriebene Vorrichtung kann auch für Aufbauten bzw. Maschinen aller Art (Füllstation, Objekttransport) Verwendung finden.

## Patentansprüche

1. Vorrichtung zur Durchführung eines Waschprozesses mit einer Waschflüssigkeit in einer Maschine, umfassend
- eine Tischplatte (1), welche in einem unteren Bereich der Maschine angeordnet ist, wobei die Tischplatte (1) eine waagerechte oder leicht geneigte Oberfläche aufweist, und wobei in der Tischplatte (1) wenigstens eine Ablauföffnung (7) ausgebildet ist,
- eine Wascheinrichtung zum Waschen der Maschine mit Waschflüssigkeit (9), und
- eine Düseneinheit (3), welche mehrere auf die Tischplatte (1) gerichtete Düsen (4) umfasst, aus welchen ein unter Druck stehendes Gas (8) ausgeblasen werden kann, derart, dass das Gas (8) auf die Tischplatte (1) gerichtet ist, um auf der Tischplatte (1) befindliche Waschflüssigkeit (9) zur Ablauföffnung (7) zu blasen wobei vor jeder Düse (4) in Strömungsrichtung des unter Druckstehenden Gases (8) ein Ventil angeordnet ist, und das Ventil insbesondere eine Drosselwirkung bereitstellt.

2. Vorrichtung nach Anspruch 1, **dadurch gekennzeichnet, dass** die Düseneinheit (3) eine Vielzahl von Düsen (4) umfasst.

3. Vorrichtung nach Anspruch 2, **dadurch gekennzeichnet, dass** die Vielzahl von Düsen (4) an einer ersten Längsseite und an einer zweiten Längsseite der Tischplatte (1) jeweils in Reihe angeordnet sind.

4. Vorrichtung nach einem der vorhergehenden Ansprüche, **dadurch gekennzeichnet, dass** die Düsen (4) der Düseneinheit (3) auch zum Ausspritzen der Waschflüssigkeit (9) verwendet werden.

5. Vorrichtung nach Anspruch 3 oder 4, **dadurch gekennzeichnet, dass** die Düsen (4) an der ersten Längsseite an einer gemeinsamen Leitung (5) angeordnet sind, über welche eine Versorgung mit unter Druck stehendem Gas (8) erfolgt, und dass die Düsen (4) an der zweiten Längsseite an einer zweiten gemeinsamen Leitung (6) angeordnet sind, über welche eine Versorgung mit unter Druck stehendem Gas (8) erfolgt.

6. Vorrichtung nach Anspruch 1, ferner umfassend eine Steuereinrichtung, welche in der Lage ist, jedes Ventil einzeln anzusteuern.

7. Vorrichtung nach einem der vorhergehenden Ansprüche, **dadurch gekennzeichnet, dass** in der Tischplatte (1) mehrere Ablauföffnungen (7) angeordnet sind.

8. Vorrichtung nach einem der vorhergehenden Ansprüche, **dadurch gekennzeichnet, dass** das unter Druck stehende Gas (8) Luft oder Stickstoff ist, vorzugsweise ein vorgewärmtes Gas (8) bzw. ein Gas (8) mit geringem Feuchtegehalt.

9. Vorrichtung nach einem der vorhergehenden Ansprüche, **dadurch gekennzeichnet, dass** die Düseneinheit (3) eine flexibel angeordnete Düse umfasst, welche über einen Schlauch mit einer Druckversorgung verbunden ist und manuell führbar ist.

10. Vorrichtung nach einem der vorhergehenden Ansprüche, **dadurch gekennzeichnet, dass** die Tischplatte (1) in einem Winkel von 1° bis 5°, bevorzugt 2° bis 3°, geneigt angeordnet ist.

## Claims

1. Apparatus for carrying out a washing process with a washing liquid in a machine, comprising
- a table top (1), which is arranged in a lower region of the machine, wherein the table top (1) has a horizontal or slightly inclined surface, and wherein at least one drainage opening (7) is formed in the table top (1),
- a washing device for washing the machine with washing liquid (9), and
- a nozzle unit (3), which comprises a plurality of nozzles (4) which are directed onto the table top (1) and from which a compressed gas (8) can be blown out such that the gas (8) is directed onto the table top (1), in order for washing liquid (9) located on the table top (1) to be blown to the drainage opening (7), wherein a valve is arranged upstream of each nozzle (4), as seen in the direction of flow of the compressed gas (8), and the valve provides, in particular, a throttling action.

2. Apparatus according to Claim 1, **characterized in that** the nozzle unit (3) comprises a multiplicity of nozzles (4).

3. Apparatus according to Claim 2, **characterized in that** the multiplicity of nozzles (4) are arranged, in a row in each case on a first longitudinal side and on a second longitudinal side of the table top (1).

4. Apparatus according to one of the preceding claims, **characterized in that** the nozzles (4) of the nozzle unit (3) are also used for spraying out the washing liquid (9).

5. Apparatus according to Claim 3 or 4, **characterized in that** the nozzles (4) on the first longitudinal side are arranged on a common line (5) via which compressed gas (8) is supplied, and **in that** the nozzles (4) on the second longitudinal side are arranged on a second common line (6) via which compressed gas (8) is supplied.

6. Apparatus according to Claim 1, further comprising a control device, which is capable of activating each valve individually.

7. Apparatus according to one of the preceding claims, **characterized in that** a plurality of drainage openings (7) are arranged in the table top (1).

8. Apparatus according to one of the preceding claims, **characterized in that** the compressed gas (8) is air or nitrogen, preferably a pre-heated gas (8) or a gas (8) with a low moisture-content level.

9. Apparatus according to one of the preceding claims, **characterized in that** the nozzle unit (3) comprises a flexibly arranged nozzle which is connected to a pressure supply via a hose and can be guided manually.

10. Apparatus according to one of the preceding claims, **characterized in that** the table top (1) is inclined at an angle of 1° to 5°, preferably 2° to 3°.

## Revendications

1. Dispositif pour mettre en oeuvre un processus de lavage avec un liquide de lavage d'une machine, comprenant :
- un plateau de table (1) qui est disposé dans une région inférieure de la machine,
le plateau de table (1) présentant une surface horizontale ou légèrement inclinée, et au moins une ouverture d'écoulement (7) étant réalisée dans le plateau de table (1),
- un dispositif de lavage pour laver la machine avec du liquide de lavage (9), et
- une unité de buse (3) qui comprend plusieurs buses (4) orientées vers le plateau de table (1), qui peuvent projeter un gaz sous pression (8), de telle sorte que le gaz (8) soit orienté vers le plateau de table (1), afin de souffler du liquide de lavage (9) se trouvant sur le plateau de table (1) vers l'ouverture d'écoulement (7),
une soupape étant disposée avant chaque buse (4) dans le sens de l'écoulement du gaz sous pression (8) et la soupape fournissant notamment un effet d'étranglement.

2. Dispositif selon la revendication 1, **caractérisé en ce que** l'unité de buse (3) comprend une pluralité de buses (4).

3. Dispositif selon la revendication 2, **caractérisé en ce que** la pluralité de buses (4) est disposée à chaque fois en rangée sur un premier côté longitudinal et sur un deuxième côté longitudinal du plateau de table (1).

4. Dispositif selon l'une quelconque des revendications précédentes, **caractérisé en ce que** les buses (4) de l'unité de buse (3) sont également utilisées pour pulvériser du liquide de lavage (9).

5. Dispositif selon la revendication 3 ou 4, **caractérisé en ce que** les buses (4) sont disposées sur le premier côté longitudinal au niveau d'une conduite commune (5), par le biais de laquelle a lieu une alimentation en gaz sous pression (8), et **en ce que** les buses (4) sont disposées sur le deuxième côté longitudinal au niveau d'une deuxième conduite commune (6), par le biais de laquelle a lieu une alimentation en gaz sous pression (8).

6. Dispositif selon la revendication 1, comprenant en outre un dispositif de commande qui est en mesure de commander individuellement chaque soupape.

7. Dispositif selon l'une quelconque des revendications précédentes, **caractérisé en ce que** plusieurs ouvertures d'écoulement (7) sont disposées dans le plateau de table (1).

8. Dispositif selon l'une quelconque des revendications précédentes, **caractérisé en ce que** le gaz sous pression (8) est de l'air ou de l'azote, de préférence un gaz préchauffé (8) ou un gaz (8) avec un faible taux d'humidité.

9. Dispositif selon l'une quelconque des revendications précédentes, **caractérisé en ce que** l'unité de buse (3) comprend une buse disposée de manière flexible, qui est connectée par le biais d'un tuyau souple à une alimentation en pression et qui peut être guidée manuellement.

10. Dispositif selon l'une quelconque des revendications précédentes, **caractérisé en ce que** le plateau de table (1) est disposé suivant un angle de 1° à 5°, de préférence de 2° à 3°.
